# EUROPÄISCHE PATENTSCHRIFT

(11) **EP 0 776 742 B1**
(45) Veröffentlichungstag und Bekanntmachung des Hinweises auf die Patenterteilung: **22.08.2001**
(21) Anmeldenummer: 96810682.3
(22) Anmeldetag: 11.10.1996
(51) Int. Cl.: B27N 3/26, B27N 3/24, B30B 5/04

(54) **Einrichtung zur Herstellung von Spanplatten, Faserplatten oder dgl.**
Device for the production of particle boards, fibre boards or the like
Dispositif pour la fabrication de panneaux de particles, panneaux de fibres ou autre

(30) Priorität: 29.11.1995 CH 338495
(43) Veröffentlichungstag der Anmeldung: 04.06.1997
(73) Patentinhaber: Voith Paper Patent GmbH, 89522 Heidenheim (DE)
(72) Erfinder: Schnyder, Eugen, 5622 Waltenschwil (CH); Machguth, Günther, 8116 Würenlos (CH)
(74) Vertreter: Knoblauch, Andreas, Dr.-Ing.

(56) Entgegenhaltungen:
- EP-A- 0 267 516
- EP-A- 0 630 725
- WO-A-95/20473
- DE-A- 2 110 754
- FR-A- 2 312 363
- FR-A- 2 383 007
- GB-A- 1 322 144
- US-A- 3 942 929

## Beschreibung

Die Erfindung betrifft eine Einrichtung gemäss dem Oberbegriff des Anspruches 1.

Bei derartigen Einrichtungen wird auf einer Pressstrecke ein eingebrachtes mit thermohärtenden Bindemitteln vermischtes, zerspantes oder zerfasertes Lignocellulose- oder Cellulose-Material durch Druck- und Temperatureinwirkung während ausreichend langer Zeit verdichtet, ausgehärtet und geformt.

Diese Pressstrecke kann auf unterschiedliche Art und Weise ausgebildet sein, so wird der auszuhärtende "Kuchen" beispielsweise zwischen zwei Endlosstahlbändern gepresst, erwärmt und geformt. Ebenso sind aus der Druckschrift EP 0 630 725 Maschinen bekannt, bei welchen der "Kuchen" zwischen einer Trommel und einem diese Trommel teilweise umschliessenden Stahlband gepresst, erwärmt und geformt wird. Bei diesem Formprozess wird angestrebt, das Produkt beim Eintritt in die Formstrecke, bei gleichzeitigem Wärmeeintrag, mit einer Flächenpressung von mindestens 3 N/mm2 zu beaufschlagen und über die gesamte Pressstrecke auf diesem Wert zu halten bzw. je nach erwünschter Prozessführung diesen Wert gezielt anzuheben oder abzusenken. Ebenso wird auf dieser Pressstrecke die Platte durch eine geeignete Form der Druckbeaufschlagung, insbesondere mit Hilfe über dem Umfang der Trommel verteilt angeordneten Druckschuhen, auf die erwünschte Enddicke in Längs- und Querrichtung gebracht. Aus den Druckschriften GB 1322144 sowie FR 2383007 sind Ausführungen bekannt, bei welchen eine Heiztrommel mit einem Stahlband umschlungen wird, wobei die erwünschte Flächenpressung in erster Linie durch die Stahlbandvorspannung erzielt wird. Bei dieser Ausführungsform wird die erzielbare Flächenpressung des Stahlbandes in der Pressstrecke örtlich, an 4 - 5 Stellen, zusätzlich durch Beaufschlagen mit relativ grossen Walzen, erhöht. Diese Walzen weisen in der Regel einen Durchmesser von deutlich > 1 m auf, dies ist bei der Verwendung von relativ starren Walzen erforderlich, um die Beanspruchung des Stahlbandes zu reduzieren und um die Verweilzeit des Kuchens im Bereich der erhöhten Pressung auszudehnen. Diese Ausführung kommt dem prozesstechnisch angestrebten Ziel einer kontinuierlich hohen Pressung des Kuchens entgegen, jedoch sind die deutlich vorhanden Zonen mit ausschliesslicher Pressung durch das gespannte Band, infolge der relativ grossen Walzenabstände bedingt durch die grossen Walzen, von erheblicher Ausdehnung. Die Starrheit dieser Walzen verunmöglicht es zudem, einen gezielten und momentanen Einfluss auf die Querkraft in der Pressstrecke zu nehmen.

Hier will die Erfindung Abhilfe schaffen. Die Erfindung, wie sie in den Ansprüchen gekennzeichnet ist, löst die Aufgabe, eine Einrichtung zu schaffen, bei welcher die Zonen mit erhöhter Pressung ausdehnbar und querbeeinflussbar sind, indem eine Mehrzahl von Walzen mit steuerbarem Anpresskraftverlauf in Querrichtung zur Materiallaufrichtung verwendet werden.

Die mit der Erfindung erzielbaren Vorteile sind im wesentlichen darin zu sehen, dass:
- durch die Anwendung von Walzen mit den kleinerem Aussendurchmessern die Möglichkeit besteht, die Walzen enger anzuordnen und damit die Anzahl der Stellen mit erhöhter Pressung in der Pressstrecke deutlich anzuheben,
- mit dem Einsatz einer Walze mit quer zur Materiallaufrichtung steuerbarerem Anpresskraftverlauf, den Anpresskraftverlauf perfekt gleichmässig gehalten (Einlaufzone der Pressstrecke), bzw. durch gezieltes Variieren dieses Anpresskraftverlaufes das Dickenprofil des in diesem Stadium noch plastisch verformbaren Produktes in erwünschter Form beeinflusst werden kann (Auslaufzone der Pressstrecke),
- mit der Anwendung eines Laufmantels mit geringer radialer Steifigkeit die Ausdehnung der Pressfuge in Längsrichtung, auch bei Verwendung von kleineren Walzendurchmessern, bewusst ausgedehnt werden kann und damit die unmittelbar örtliche Pressdauer verlängert werden kann,
- mit der Anwendung eines temperaturbeständigen Laufbelages bzw. eines Laufmantels aus selbsttragendem und temperaturbeständigem Kunststoffes die Anschmiegsamkeit verbessert und der Effekt der allenfalls erwünschten Querprofilbeeinflussung deutlich erhöht werden kann,
- durch die Anwendung von F- oder K-Walzen, d.h. selbstanstellend oder konzentrisch geführter Mantel mit einer äusseren Walzenanstellung und die zugehörige Gegenwalze jeweils als konventionelle Walze ohne Querkraftbeeinflussungsmöglichkeit ausgebildet werden kann.

Hieraus ergibt sich der Vorteil einer breiten Anwendung der Formstrecke, z.B. als Flach- oder Trommelpresse.

Im folgenden wird die Erfindung anhand der beiliegenden Zeichnungen erläutert:
- Fig. 1: eine bevorzugte Ausbildung der Pressstrecke einer erfindungsgemässen Einrichtung;
- Fig. 2: eine andere Ausführungsform der erfindungsgemässen Einrichtung mit einer innengestützten Trommel;
- Fig. 3: eine Einzelheit A in Fig. 1 im grösseren Massstab;
- Fig. 4: eine dritte Ausführungsform einer erfindungsgemässen Einrichtung;
- Fig. 5: eine teilweise im Schnitt dargestellte Ausführungsform einer erfindungsgemässen Anpresswalze mit steuerbarem Anpresskraftverlauf;
- Fig. 6: einen Schnitt entlang der Linie VI-VI in Fig. 5;
- Fig. 7: einen Abschnitt einer Ausführungsform eines Mantels und
- Fig. 8: einen Abschnitt einer anderen Ausführungsform eines Mantels.

Es wird auf die Fig. 1 Bezug genommen. Die dargestellte Einrichtung wird als Trommelpresse bezeichnet. Die Einrichtung enthält eine Trommel 1 mit einem Aussendurchmesser von z.B. 3 bis 5 m, ein Stahlband 2, welches die Trommel 1 auf einem grossen Teil ihres Umfanges umschlingt, eine Walzenanordnung 3, 4, 5 und 6, um das Stahlband zu führen bzw. umzulenken und eine Anpressvorrichtung 7, die eine Mehrzahl von Anpresswalzen 8 enthält. Die Walzanordnung umfasst eine Presswalze 3, eine Heizwalze 4, eine Spannwalze 5 und eine Umlenkwalze 6. Durch die Walzenanordnung wird eine Umschlingung der Trommel erreicht, die eine Pressstrecke P gebildet, wobei die Presskraft einerseits durch die Vorspannung des Stahlbandes und andererseits durch die Mehrzahl von Anpresswalzen 8 mit steuerbarem Anpresskraftverlauf und relativ geringem Aussendurchmesser verstärkt wird.

Die Anpressvorrichtung 7 ist zweiteilig ausgeführt, wobei ein Abschnitt an einer Pressstrecke, die zwischen der Presswalze 3 und der Heizwalze 4 vorgesehen ist und der andere Abschnitt in Bandlaufrichtung nach der Heizwalze 4 vorgesehen ist. Die Anpresswalzen 8 haben verschiedene Aussendurchmesser. Mit Vorteil werden Anpresswalzen mit einem Aussendurchmesser bis etwa 800 mm angewendet.

Bei der in Fig. 2 gezeigten Ausführungsform enthält die Trommel ein ortsfestes Joch 10, einen Mantel 11, der um das Joch rotiert und fünf Stützelemente 9, welche den Mantel gegen die Presskraft der Pressstrecke P abstützen. Die Stützelemente 9 werden mit Vorteil direkt mit einem Wärmeträgermedium 12 gespeist, wodurch ein zusätzlicher Aufwand für die Beheizung der Trommel durch eine Heizwalze entfällt. Die Pressstrecke wird in diesem Falle durchgehend mittels Anpresswalzen 8 mit steuerbarer Anpresskraftverlauf ausgebildet.

Zwischen den Anpresswalzen 8 kann, wie in Fig. 3 dargestellt ist, das Stahlband 2 z.B. mit Heissluft 13 und/oder durch Quarzstrahlern 13 zusätzlich aufgeheizt werden.

In Fig. 4 ist eine weitere Ausführungsform der Einrichtung dargestellt, bei der zwei Stahlbänder 2, ein Ober- und ein Unterband, über je zwei Spann- und Umlenktrommeln 14 geführt werden. Der Abstand zwischen Ober- und Unterband 2, bestimmt die Dicke der zu produzierende Platte 16. Auf der gesamten Länge der Pressstrecke sind Walzenpaare 26 angeordnet, welche im dargestellten Falle jeweils aus einer konventionellen Walze 15 und einer Anpresswalze 8 mit steuerbarem Anpresskraftverlauf gebildet wird.

Die Fig. 5 und 6 zeigt eine Anpresswalze 8 mit steuerbarer Biegelinie, insbesondere eine selbstanstellende F-Walze. Eine derartige Anpresswalze 8 besteht aus einem ortsfesten Träger 18 und einem rotierenden Mantel 19, welcher durch Stützelemente 20 über die gesamte Länge abgestützt ist. Der Mantel 19 besteht aus einem hochtemperaturbeständigen Kunststoff, welcher, dank ausgewogener Faserverstärkung, eine optimale Radialsteifigkeit aufweist. Die Stützelemente 20 sind im Bedarfsfalle einzeln über Zuleitungen 21 anspeisbar, um eine gute Anpassung des Anpresskraftverlaufes quer zur Bahnlaufrichtung an die Prozesserfordernisse zu ermöglichen. Es ist auch eine summarische Versorgung der Stützelemente 20 über eine gemeinsame Zuleitung 20 möglich, speziell in der Einlaufzone ist eine derartige Lösung durchaus sinnvoll.

Diese Anpresswalzen 8 können zudem mit einem Hilfsantrieb 17 (in Form z.B. eines umlaufenden Treibseiles) versehen sein, welcher die Synchronisation der Walzenumfangsgeschwindigkeit mit dem Stahlband 2 während des Anlegens oder Separierens der Anpresswalzen 8 zum oder vom Stahlband 2 ermöglicht. Ebenso dient der Hilfsantrieb 17 dem Zweck, ein einseitiges Erwärmen des Mantels 19 der Anpresswalzen 8 im separierten Zustand zu verhindern, indem die Anpresswalzen 8 kontinuierlich und langsam gedreht werden.

Die Lagerpartie der dargestellten, selbstanstellenden F-Walze, ist derart ausgestaltet, dass ein Hub des Mantels 19 von mindestens 8 mm, relativ zum Joch 18, in Pressrichtung ermöglicht wird.

Fig. 7 zeigt eine weitere Ausführungsform des Presswalzenmantels 19, bei welcher ein temperaturbeständiger Kunststoff 23 oder ein Elastomer mit ähnlichen Eigenschaften, auf ein metallisches Trägerrohr 23 aufgebracht ist.

In Fig. 8 ist eine Ausführung in Form eines metallischen Mantels 25, mit einer durch Rollverdichten verbesserten Aussenoberflächenschicht 25, dargestellt, was die Beständigkeit der Manteloberfläche erheblich verbessert.

Die Einrichtung enthält einen starren zylindrischen Körper 1, der drehbeweglich angeordnet ist, eine über Walzen 3 - 6 geführtes endloses Metallband 2, das unter Bildung einer Pressstrecke mit dem zylindrischen Körper in Kontakt steht und eine das Metallband mit Druck beaufschlagenden Anpressvorrichtung 7, die eine Mehrzahl von Anpresswalzen 8 mit steuerbaren Anpressverlauf umfasst, die in entlang der Pressstrecke angeordnet sind.

Durch die Anpresswalzen wird die Anzahl der Pressstellen erhöht und Pressung innerhalb der Pressstrecke ist an die Erfordernisse anpassbar. Die Einrichtung eignet sich insbesondere zum Verdichten, Aushärten und Formen von mit thermohärtenden Bindemitteln vermischtes, zerspantes oder zerfasertes Lignocellulose- oder Cellulose-Material.

## Patentansprüche

1. Einrichtung zur Herstellung von Spanplatten, Faserplatten oder dgl. mit mindestens einem starren zylindrischen Körper (1), der drehbeweglich angeordnet ist, mit mindestens einem über Walzen (3,4,5,6) derart geführten endlosem Metallband (2), dass zwischen dem zylindrischen Körper (1) und dem Metallband (2) eine Pressstrecke ausgebildet ist, sowie mit einer das Metallband (2) mit Druck beaufschlagenden Anpressvorrichtung (7), dadurch gekennzeichnet, dass die Anpressvorrichtung (7) eine Mehrzahl von Anpresswalzen (8) mit steuerbarem Anpressverlauf umfasst, die zueinander beabstandet entlang der Pressstrecke angeordnet sind, und dass die Anpresswalzen (8) einen Laufmantel (19) aufweisen, der entweder selbsttragend ausgebildet ist und aus temperaturbeständigem Kunststoff besteht, oder eine Mantelfläche umfasst, die mit einer Schicht aus temperaturbeständigem Kunststoff, Elastomer oder dgl. versehen ist.

2. Einrichtung nach Anspruch 1, gekennzeichnet durch eine Mehrzahl von zylindrischen Körpern (15), die auf einer Geraden liegend und zueinander beabstandet angeordnet sind, um das Metallband zu stützen und durch ein über Walzen (14) geführtes zweites Metallband (2), das unter Bildung einer Pressstrecke parallel zum ersten Metallband (2) geführt und mit der Mehrzahl von Anpresswalzen (8) mit steuerbarem Anpressverlauf in Kontakt steht, um das zweite Metallband (2) mit Druck zu beaufschlagen.

3. Einrichtung nach einem der Ansprüche 1 oder 2, dadurch gekennzeichnet, dass die Anpresswalzen (8) unterschiedliche Aussendurchmesser aufweisen.

4. Einrichtung nach einem der Ansprüche 1 bis 3, gekennzeichnet durch eine Heizquelle (13) zur Erwärmung des Metallbandes (2).

5. Einrichtung nach einem der Ansprüche 1 bis 4, dadurch gekennzeichnet, dass der zylindrische Körper eine Trommel (1) ist.

6. Einrichtung nach einem der Ansprüche 1 bis 5, dadurch gekennzeichnet, dass der zylindrische Körper eine Walze (15) ist.

7. Einrichtung nach einem der Ansprüche 1 bis 6, dadurch gekennzeichnet, dass die Trommel (1) und die Anpresswalzen (8) jeweils einen drehfesten Träger (10), einen gegen diesen drehbaren Mantel (11) und mehrere in Achsrichtung nebeneinander angeordnete Stützelemente (9) mit individuell einstellbarer Stützkraft aufweist, um den Mantel abzustützen.

8. Einrichtung nach einem der Ansprüche 1 bis 7, dadurch gekennzeichnet, dass die Anpresswalze (8) eine durchbiegungskompensierte Walze ist.

9. Einrichtung nach einem der vorhergehenden Ansprüche, dadurch gekennzeichnet, dass der Laufmantel (19) eine Aussenoberflächenschicht (25) aus faserverstärktem Kunststoff aufweist.

## Claims

1. Apparatus for the manufacture of chipboard, fibreboard or the like with at least one rigid cylindrical body (1) which is mounted rotatably, with at least one endless metal belt (2) guided over rollers (3, 4, 5, 6) in such a way that between the cylindrical body (1) and the metal belt (2) is formed a pressing zone, and with a pressure-applying device (7) which applies pressure to the metal belt (2), characterised in that the pressure-applying device (7) includes a plurality of pressure-applying rollers (8) of controllable pressure-applying gradient which are arranged, spaced apart from each other, along the pressing zone, and in that the pressure-applying rollers (8) have·a running shell (19) which is either self-supporting and made of temperature-resistant plastic, or includes a shell surface which is provided with a coating of temperature-resistant plastic, elastomer or the like.

2. Apparatus according to claim 1, characterised by a plurality of cylindrical bodies (15) which are arranged in a straight line and spaced apart from each other to support the metal belt and by a second metal belt (2) which is guided over rollers (14) and which is guided parallel to the first metal belt (2), forming a pressing zone, and is in contact with the plurality of pressure-applying rollers (8) of controllable pressure-applying gradient in order to apply pressure to the second metal belt (2).

3. Apparatus according to either of claims 1 or 2, characterised in that the pressure-applying rollers (8) have different outside diameters.

4. Apparatus according to any of claims 1 to 3, characterised by a heating source (13) for heating the metal belt (2).

5. Apparatus according to any of claims 1 to 4, characterised in that the cylindrical body is a drum (1).

6. Apparatus according to any of claims 1 to 5, characterised in that the cylindrical body is a roller (15).

7. Apparatus according to any of claims 1 to 6, characterised in that the drum (1) and the pressure-applying rollers (8) each have a non-rotatable carrier (10), a shell (11) rotatable relative to the latter and several support elements (9) arranged adjacent to each other in the axial direction with individually adjustable supporting force for supporting the shell.

8. Apparatus according to any of claims 1 to 7, characterised in that the pressure-applying roller (8) is a deflection-compensated roller.

9. Apparatus according to any of the preceding claims, characterised in that the running shell (19) comprises an outer surface layer (25) of fibre-reinforced plastic.

## Revendications

1. Dispositif pour la fabrication de panneaux de particules, de panneaux de fibres ou autres, comprenant au moins un corps cylindrique (1) qui est disposé de manière à accomplir un mouvement rotatif, comprenant au moins une bande métallique (2) sans fin guidée par des rouleaux (3, 4, 5, 6) de telle manière qu'un tronçon de pression soit formé entre le corps cylindrique (1) et la bande métallique (2) et comprenant aussi un dispositif de pression (7) exerçant une pression sur la bande métallique (2), caractérisé en ce que le dispositif de pression (7) comprend une pluralité de rouleaux de pression (8) ayant une allure de pression contrôlable, qui sont disposés à distance les uns des autres le long du tronçon de pression, et en ce que les rouleaux de pression (8) présentent une enveloppe de roulement (19) qui, soit est conformée de manière autoportante et est en matière synthétique thermorésistante, soit comprend une surface d'enveloppe qui est pourvue d'une couche en matière synthétique, en élastomère ou analogue, thermorésistante.

2. Dispositif selon la revendication 1, caractérisé par une pluralité de corps cylindriques (15) qui sont disposés sur une ligne droite et à distance les uns des autres, pour soutenir la bande métallique et par une deuxième bande métallique (2) guidée par des rouleaux (14) qui est guidée parallèlement à la première bande métallique (2) en formant un tronçon de pression et est en contact avec la pluralité de rouleaux de pression (8) ayant une allure de pression contrôlable pour exercer une pression sur la deuxième bande métallique (2).

3. Dispositif selon une des revendications 1 ou 2, caractérisé en ce que les rouleaux de pression (8) présentent des diamètres extérieurs différents.

4. Dispositif selon une des revendications 1 à 3, caractérisé par une source de chaleur (13) pour le chauffage de la bande métallique (2).

5. Dispositif selon une des revendications 1 à 4, caractérisé en ce que le corps cylindrique est un tambour (1).

6. Dispositif selon une des revendications 1 à 5, caractérisé en ce que le corps cylindrique est un rouleau (15).

7. Dispositif selon une des revendications 1 à 6, caractérisé en ce que le tambour (1) et les rouleaux de pression (8) présentent respectivement un support (10) résistant à la torsion, une enveloppe (11) pouvant tourner par rapport à celui-ci et plusieurs éléments d'appui (9) disposés les uns à côté des autres dans le sens axial, ayant une réaction d'appui réglable individuellement, pour soutenir l'enveloppe.

8. Dispositif selon une des revendications 1 à 7, caractérisé en ce que le rouleau de pression (8) est un rouleau compensé à la flexion.

9. Dispositif selon une des revendications précédentes, caractérisé en ce que l'enveloppe de roulement (19) présente une couche superficielle extérieure (25) en matière synthétique renforcée par des fibres.
